# EUROPÄISCHE PATENTSCHRIFT

(11) **EP 3 426 594 B1**
(45) Veröffentlichungstag und Bekanntmachung des Hinweises auf die Patenterteilung: **16.12.2020**
(21) Anmeldenummer: 17708265.8
(22) Anmeldetag: 02.03.2017
(51) Int. Cl.: B67C 3/10, B65B 39/00

(54) **FÜLLELEMENT MIT RINGFÖRMIGER SPÜLGASAUSTRITTSÖFFNUNG**
FILING ELEMENT WITH ANNULAR FLUSHING GAS NOZZLE
ELÉMENT DE REMPLISSAGE AVEC BUSE DE GAZ ANNULAIRE

(30) Priorität: 09.03.2016 DE 102016104286
(43) Veröffentlichungstag der Anmeldung: 16.01.2019
(73) Patentinhaber: KHS GmbH, 44143 Dortmund (DE)
(72) Erfinder: CLÜSSERATH, Ludwig, 55543 Bad Kreuznach (DE); KRULITSCH, Dieter-Rudolf, 55545 Bad Kreuznach (DE); SCHWARZ, Hans-Martin, 56651 Niederzissen (DE)
(86) Internationale Anmeldenummer: PCT/EP2017/054934
(87) Internationale Veröffentlichungsnummer: WO 2017/153255

(56) Entgegenhaltungen:
- EP-A1- 0 515 960
- WO-A1-2014/019642
- DE-A1-102010 012 577
- DE-A1-102013 102 547
- JP-A- 2007 062 771

## Beschreibung

Die vorliegende Erfindung betrifft ein Füllelement zum Befüllen von Behältern mit einer Flüssigkeit, insbesondere ein Freistrahlfüllelement, bei welchem das flüssige Füllgut dem zu befüllenden Behälter ab dem Füllventil in einen freien Füllstrahl oder Füllgutstrahl zuströmt, wobei die Strömung des Füllgutes nicht durch Leitelemente, wie z.B. Ableitschirme, Drallkörper bzw. kurze oder lange Füllrohre beeinflusst oder verändert wird.

Ein derartiges Füllelement hat einen länglichen, in der Regel sich vertikal erstreckenden Füllelementkörper, der einen axialen Produktkanal umschließt, in welchem ein Füllventil angeordnet ist. Das Füllventil enthält ein axial verstellbar in dem Produktkanal angeordnetes Ventilelement mit einem Ventilkörper, welcher mit einem am Füllelementkörper angeordneten Ventilsitz zusammenwirkt. Das Füllelement hat am unteren Ende des Produktkanals eine Abgabeöffnung. Ein derartiges Füllelement ist aus der DE 10 2006 017 706 A1 bekannt.

Ein Füllelement gemäß dem Oberbegriff des Anspruchs 1 ist aus der JP 2007 062771 A bekannt.

Es ist Aufgabe der Erfindung, den Anwendungsbereich eines derartigen Freistrahlfüllelements weiterzuentwickeln, so dass es nicht nur für die drucklose Füllung, sondern auch zur Druckbefüllung, z.B. zum Befüllen von CO₂-haltigen Getränken geeignet ist.

Diese Aufgabe wird erfindungsgemäß bei einem Freistrahl-Füllelement erfindungsgemäß durch die Merkmale des Anspruches 1 gelöst. Weiterhin wird die Erfindung durch ein Verfahren gemäß Anspruch 13 gelöst. Vorteilhafte Weiterbildungen der Erfindung sind Gegenstand der zugeordneten abhängigen Ansprüche. Bevorzugte Ausführungsformen der Erfindung sind ebenfalls in der Beschreibung und in den Zeichnungen offenbart.

Gemäß der Erfindung ist im Bereich der Abgabeöffnung wenigstens eine Spülaustrittsöffnung angeordnet, die über ein Spülsteuerventil mit einer Spülgaszufuhr verbunden ist. Als Spülgas wird hier vorzugsweise CO₂ verwendet, was insbesondere für das Abfüllen von CO₂-haltigen Getränken sinnvoll ist. Durch das Vorspülen mit CO₂ wird eine Oxydation der eingefüllten Flüssigkeit, insbesondere eines Getränks durch Restsauerstoff aus der Umgebungsluft vermieden. Zudem kann über die Spülaustrittsöffnung der Behälter auch während des Befüllens mit einem gegenüber dem Umgebungsdruck erhöhten Fülldruck befüllt werden (Druckbefüllung), wenn die Behälteröffnung gasdicht an dem unteren Ende des Füllelementkörpers anliegt.

Die Spülaustrittsöffnung umgibt die Abgabeöffnung ringförmig und bildet auf diese Weise eine Art Ringspalt, welcher die Abgabeöffnung umgibt. Auf diese Weise wird insbesondere bei Behältern mit rundem Querschnitt eine sehr homogene und vollständige Spülung erzielt.

Die Spülaustrittsöffnung ist schräg nach unten und auf die zentrale Achse des Füllelementkörpers geneigt, so dass beim Spülvorgang ein Spülgasfluss in gewünschter Weise erreicht wird, derart, dass das Spülgas in der Mitte des Behälters nach unten strömt und an den Rändern des Behälters wieder nach oben, wo es insbesondere durch eine Spülrückführöffnung aus dem Behälter heraus entweicht z.B. in die Umgebungsluft oder in eine Vakuumkammer. Vorzugsweise hat hierfür die Austrittsöffnung bzw. der Ringspalt relativ zur zentralen Achse des Füllelementkörpers einen Winkel von 5-25°, d.h. der Austrittswinkel ist relativ zur Achse des Füllelementkörpers recht spitz. Auf diese Weise wird das oben beschriebene Spülschema erzielt.

Prinzipiell ist es möglich, dass das Spülgas nach dem Spülen des Behälters in die Umgebungsluft entweicht. Erfindungsgemäß ist jedoch im Bereich der Abgabeöffnung wenigstens eine Spülrückführöffnung angeordnet, durch welche das Spülgas in gesteuerter Weise entweichen kann. Dies ist insbesondere dann vorteilhaft, wenn die Spülrückführöffnung die Abgabeöffnung ringförmig umgibt, so dass das ringförmig eingespülte Spülgas auch ringförmig nach dem Durchspülen des Behälters wieder aus der Behälteröffnung heraustritt. Auf diese Weise wird ein homogenes Spülmuster in dem Behälter erzielt, welches zu einer vollständigen Spülung des Behälters führt, was eine spätere Oxydation des eingefüllten Getränks durch Restsauerstoff verhindert.

Erfindungsgemäß umgibt die Spülrückführöffnung auch die ringförmige Spülaustrittsöffnung ebenfalls ringförmig, so dass eine Konfiguration gebildet wird mit der Abgabeöffnung in der Mitte, umgeben von der ringförmigen Spülaustrittsöffnung, die wiederum von der ringförmigen Spülrückführöffnung umgeben ist. Auf diese Weise kann ein sehr definiertes und homogenes Spülschema im Behälter erzielt werden. Die Spülgaszu- und -abfuhr ist darüber hinaus sehr schnell und effektiv.

Vorzugsweise befindet sich die Spülaustrittsöffnung am Ende eines im Füllelementkörper angeordneten Spülkanals, in welchem ein Spülsteuerventil angeordnet ist. Das Spülsteuerventil kann durch eine Steuerung in zeitlicher Korrelation zu dem Füllventil betätigt werden und kann somit für ein definiertes Vorspülen des Behälters vor dem Befüllen bzw. für ein Druckbefüllen des Behälters unter einem gegenüber dem Umgebungsdruck erhöhten CO₂-Druck genutzt werden. Vorzugsweise ist auch die Spülrückführöffnung am Ende eines am Füllelementkörper angeordneten Rückgaskanals ausgebildet, in welchem ein Spülrückgasventil angeordnet ist. Auf diese Weise kann nicht nur die Spülgaszuführung, sondern auch die Spülgasabführung in zeitlicher Korrelation zur Betätigung des Füllelements gesteuert werden, so dass unterschiedliche Füllverfahrensschritte, wie Spülen, Vorspannen des Behälters mit Spülgas, Druckbefüllen, Vorentlasten und Restentlasten auf einfache Weise gesteuert werden können. Das Spülsteuerventil und das Spülrückgasventil sind vorzugsweise an dem Füllelement angeordnet, während die Steuerung für die entsprechenden Ventile vorzugsweise zentral in einer Füllmaschine angeordnet ist, die mehrere der o.g. Füllelemente aufweist.

In einer vorteilhaften Ausbildung der Erfindung trägt der Füllelementkörper an seinem unteren Ende eine Dichtanordnung, die dazu konzipiert ist, in gasdichtem Kontakt mit der Behälteröffnung eines zu füllenden Behälters zu kommen. Auf diese Weise kann der Behälter gegenüber dem Umgebungsdruck auf einem abweichenden Druck gehalten werden, was das Vorspülen, Druckfüllen, Vorentlasten und Restentlasten in absolut gesteuerter Weise ermöglicht, unabhängig von dem Umgebungsdruck. Dies ermöglicht auch das Abfüllen von CO₂-haltigen Getränken im Freistrahlfüllverfahren. Vorzugsweise ist die Dichtanordnung am unteren Ringende eines Faltenbalges angeordnet, dessen oberes Ende gasdicht mit dem unteren Ende des Füllelementkörpers verbunden ist, und das Ringende ist an einem axialen Stellmechanismus zum Verstellen des Ring-Endes in axialer Richtung angeordnet. Auf diese Weise kann die Dichtanordnung an dem Ring-Ende mittels des Stellmechanismus gasdicht an die Behälteröffnung gedrückt werden. Damit wird ein störungsfreies Vorspülen des Behälters bzw. Druckbefüllen ermöglicht ohne, dass der Abstand des Füllelements selber relativ zur Behälteraufnahme verstellt werden muss.

Vorzugsweise sind bei dem Füllelement das Ventilelement und damit der Ventilkörper des Füllventils in üblicher Weise über einen Steuermechanismus axial relativ zum Ventilsitz bewegbar.

Vorzugsweise sind - in der horizontalen Ebene - die Abgabeöffnung, die Spülaustrittsöffnung und ggf. die Spülrückführöffnung innerhalb der Dichtanordnung angeordnet, was es ermöglicht, den Spüldruck in dem Behälter unabhängig vom Umgebungsdruck zu regeln.

Wie oben bereits dargelegt, ist das Füllelement ein Freistrahlfüllelement, bei welchem der Füllstrahl nach dem Füllventil nicht durch irgendwelche Leitmaßnahmen beeinflusst bzw. beeinträchtigt wird.

Die Erfindung betrifft ebenfalls eine Füllmaschine, umfassend mehrere Füllelemente der vorstehend genannten Art mit jeweils einer unter jedem Füllelement angeordneten Behälterhalterung, die jedoch auch für mehrere Füllelemente gemeinsam sein kann, z.B. als Führungsebene. Die Behälterhalterung und/oder das Füllelement sind dabei vorzugsweise in axialer Richtung bewegbar, um die Behälteröffnung in Kontakt mit der Dichtanordnung des Füllelements zu bringen. Jedoch kann auch allein die Dichtanordnung relativ zur Behälteröffnung axial verstellbar sein. Auf diese Weise kann ein Spülen und Befüllen des Behälters unter einem vom Umgebungsdruck abweichenden Druck erfolgen.

Vorzugsweise weist die Füllmaschine eine für alle Füllelemente vorgesehene zentrale Steuerung auf, die für jedes Füllelement die Tätigkeit des Spülsteuerventils für die Spülgaszuführung und vorzugsweise auch die Tätigkeit des Spülrückgasventils für die Spülgasrückführöffnung in zeitlicher Korrelation zur Betätigung des Füllventils steuert, um somit einen definierten Spülvorgang und/oder Druckbefüllungsvorgang, insbesondere für das Befüllen von CO₂-haltigen Getränken zu realisieren.

Die Erfindung betrifft ebenfalls ein Verfahren zum Befüllen von Behältern mit einer Flüssigkeit mittels eines Füllelements einer Füllmaschine, wobei das Füllelement vorzugsweise als Freistrahlfüllelement ausgebildet ist. Gemäß dem Verfahren wird ein Behälter zum Herstellen einer gasdichten Füllstellung in gasdichter Anlage mit der Dichtanordnung des Füllelements gebracht und der Behälter wird zumindest vor dem Befüllen mit einem Spülgas gespült. Auf diese Weise kann der zu befüllende Behälter unabhängig vom Umgebungsdruck und den Verhältnissen der Umgebungsatmosphäre mit einem gewünschten Spülgas, insbesondere CO₂ gespült werden und auch der Befüllvorgang kann unter Druck erfolgen, was auch das Befüllen von CO₂-haltigen Getränken im Freistrahlfüllverfahren ermöglicht.

Vorzugsweise wird als Spülgas CO₂ verwendet und das Befüllen des Behälters erfolgt unter einem gegenüber dem Umgebungsdruck erhöhten CO₂-Gasdruck. Es ermöglicht sogar das Befüllen von CO₂-haltigen Getränken, wie Bier im Freistrahlfüllverfahren.

Es ist für den Fachmann offensichtlich, dass die o.g. Ausführungsformen der Erfindung in beliebiger Weise miteinander kombiniert werden können. Es ist weiterhin offensichtlich, dass Merkmale der Erfindung, wie sie in den Ansprüchen definiert sind, einfach oder mehrfach vorkommen können. So können in jedem Kanal, z.B. im Spülkanal bzw. im Spülrückgaskanal mehrere steuerbare Ventile angeordnet sein.

Die Spülaustrittsöffnung kann z.B. eine Ringöffnung sein oder aus mehreren insbesondere ringförmig angeordneten vorzugsweise kreisrunden Einzelöffnungen bestehen, die die Abgabeöffnung umgeben.

Folgende Ausdrücke werden synonym verwendet: Rückgaskanal - Spülrückgaskanal; Steuerventil - Spülsteuerventil; Rückgasventil - Spülrückgasventil;

Es ist ebenso möglich, dass für jedes Füllelement eine eigene separate Steuerung für die mit der Spülaustrittsöffnung und der Spülrückführöffnung verbundenen Ventile vorgesehen ist, so dass eine zentrale Steuerung nicht unbedingt notwendig ist.

Die Erfindung wird nachfolgend beispielsweise anhand der schematischen Zeichnung beschrieben. In dieser zeigen:
- Fig. 1: einen senkrechten Längsschnitt durch ein erfindungsgemäßes Füllelement während der Spülphase,
- Fig. 2: das Füllelement aus Fig. 1 während der Füllphase, und
- Fig. 3 - 13: den Ablauf eines Füllvorgangs mit dem in Fig. 1 gezeigten Füllelement zum Vorspülen und Druckbefüllen eines Behälters mit einem CO₂-haltigen Getränk.

Fig. 1 zeigt ein Füllelement 10 einer Füllmaschine, welche z.B. als Rundfüllmaschine ausgebildet sein kann. Das Füllelement 10 hat einen länglichen, sich vertikal erstreckenden Füllelementkörper 12, der einen zentralen Produktkanal 14 umgibt. In dem Produktkanal 14, welcher im Zentrum und koaxial zum Füllelementkörper 12 angeordnet ist, ist ein zentrales Ventilelement 16 durch ein Ventilsteuerelement 18 in axialer Richtung verstellbar gehalten. Das Ventilelement 16 hat einen Ventilkörper 19, mit welchem es am Ventilsitz 20 anliegt, der an dem unteren Ende des Füllelementkörpers 12 angeordnet ist. Der Ventilkörper 19 zusammen mit dem Ventilsitz 20 bildet das Füllventil 22. Weiter oben an dem Füllelementkörper 12 ist ein Produktzufuhrkanal 24 angeordnet, welcher von einem insbesondere magnetinduktiven Durchflussmesser(MID) 26 umgeben ist, um für Steuerungszwecke die Menge des zugeführten Produktes für jeden Behälter zu bestimmen. Der MID kann alternativ auch den Produktkanal 14 umgeben. Unterhalb des Füllventils 22 ist eine Abgabeöffnung 28 angeordnet, welche den unteren Ausgang bzw. das untere offene Ende des Produktkanals 14 bildet. Diese Abgabeöffnung 28 ist von einer Spülaustrittsöffnung 30 in Form eines Ringspaltes umgeben, welcher Ringspalt schräg nach unten zur zentralen Achse des Füllelementkörpers 12 geneigt ist, um so den mit Pfeilen dargestellten Spülstrom 32 in einem unterhalb der Abgabeöffnung 28 angeordneten Behälter 34 zu realisieren. Die Ringspülaustrittsöffnung ist umgeben von einer ringförmigen Spülrückführöffnung 36, die ebenfalls in Form eines Ringspaltes ausgebildet ist, und dazu dient, das durch den Behälter 34 geströmte Spülgas zurückzuführen. Am unteren Ende des Füllelementkörpers 12, genauer gesagt am unteren Ringbereich 23 eines Faltenbalges 58, dessen oberes Ende 60 mit dem unteren Ende des Füllelementkörpers gasdicht verbunden ist, ist eine Dichtanordnung 38 in Form einer Ringdichtung angeordnet, welche zur Anlage an die Behälteröffnung 40 konzipiert ist. Der Behälter ist somit, wenn er mit seiner Behälteröffnung 40 an der Ringdichtung 38 anliegt, gasdicht gegenüber der Umgebungsatmosphäre mit der Abgabeöffnung 28, mit der Spülaustrittsöffnung 30 und der Spülrückführöffnung 36 verbunden.

Die Spülaustrittsöffnung 30 ist mit einem Spülkanal 42 verbunden, in welchem ein Spülsteuerventil 44 angeordnet ist, wobei das Spülsteuerventil 44 mit einer Spülgaszufuhr 46, insbesondere CO₂-Zufuhr verbunden ist. Die Spülgaszufuhr kann der Gasraum in einem Produktbehälter eines CO₂-haltigen Produkts sein. Die Spülrückführöffnung 36 ist wiederum mit einem Rückgaskanal 48 verbunden, der über ein Spülrückgasventil 50 mit einem Spülgasabführraum, insbesondere einem Vakuumraum 52 verbunden ist, um einen schnellen Spülvorgang realisieren zu können. Der Behälter 34 ist auf einer Behälteraufnahme 54 einer Füllmaschine angeordnet, die mehrere Füllelemente 10 gemäß Fig. 1 aufweist. Der Füllelementkörper 12 ist über einen axialen Betätigungsmechanismus 56 in axialer Richtung verschiebbar gehalten, so dass die Dichtanordnung bzw. Ringdichtung 38 in Dichtanlage mit einem auf der Behälteraufnahme 54 stehenden Behälter 34, bzw. dessen Behälteröffnung gebracht werden kann.

Fig. 1 zeigt die Stellung des Füllelementes 10 beim Spülen des Behälters mit dem Spülgas 32, wobei das Spülsteuerventil 44 als auch das Rückgasventil 50 geöffnet sind, so dass das Spülgas, insbesondere CO₂ von der Spülgaszufuhr 46 in einen Spülgasabführraum, der beispielsweise als Vakuumraum 52 ausgebildet ist, strömen kann, wobei sich das im Behälter 34 mit Pfeilen angedeutete Spülmuster 32 des Spülgases ergibt, was zu einer sehr vollständigen Spülung des Behälters und damit zur zumindest annähernd restlosen Entfernung von Atmosphärengas führt. Das Spülen hat den Zweck, sicherzustellen, dass kein Restsauerstoff in dem Behälter 34 vordem eigentlichen Füllvorgang verbleibt.

Fig. 2 zeigt das Füllelement 10 beim Befüllen des Behälters, nachdem der Behälter gespült worden ist. Beim Füllen wird das Ventilelement 16 über den Steuermechanismus 18 angehoben, so dass das Füllventil 22 geöffnet ist und der Behälter 34 mit Füllgut gefüllt wird. Das dabei auftretende CO₂ wird über die Spülaustrittsöffnung 30 und das Spülsteuerventil 44 wieder in den Spülgaszufuhrraum 46 geleitet, so dass es für eine weitere Verwendung zurückgeführt wird. Auf diese Weise wird das vorhandene CO₂ bestmöglich ausgenutzt.

Es ist noch zu erwähnen, dass die Ringdichtung 38 vorzugsweise am Ringende 23 des Faltenbalgs 58 angeordnet ist, dessen oberes Ende 60 mit dem Füllelementkörper 12 verbunden ist. Über das axiale Stellelement 56 wird somit die Ringdichtung 38 axial in Richtung auf die Behälteröffnung 40 zu bzw. von diesem weg bewegt, um somit den Behälter 34 gasdicht mit der Abgabeöffnung 28, der Spülaustrittsöffnung 30 und der Spülrückführöffnung 36 zu verbinden.

Vorzugsweise ist die Füllmaschine eine Rundfüllmaschine mit einer Vielzahl von an ihrem Umfang angeordneten Füllelementen der oben genannten Art. Der Entlastungsraum 68, der Spülgaszufuhrraum 46 und der Spülgasabführraum oder Vakuumraum 52 sind vorzugsweise Ringräume am Außenumfang der Rundfüllmaschine, die eine leichte Ankopplung eines Füllelements gestatten.

Die Fig. 3-13 zeigen das Füllelement 10 aus Fig. 1 während des Druckbefüllens und Vorspülens eines Behälters mit einem CO₂-haltigen Getränk.

Fig. 3 zeigt das Füllelement 10 während des Einfüllens des Behälters 34 in die Behälteraufnahme 54. Über das axiale Stellelement 56 ist die Ringdichtung 38 am unteren Ringende des Faltenbalgs 58 angehoben, so dass der Behälter 34 mit seiner Behälteröffnung 40 unter das untere Ende des Füllelementkörpers 12 eingeschoben werden kann.

In Fig. 4 ist der Behälter 34 in seiner Füllposition angeordnet.

In Fig. 5 ist die Ringdichtung 38 über eine Betätigung des axialen Stellelements 56 nach unten auf die Behälteröffnung 40 aufgedrückt, so dass der Behälter 40 nun gasdicht mit dem Füllelement 10 verbunden ist.

Gemäß Fig. 6 wird das Spülsteuerventil 40 geöffnet, welches die Spülgaszufuhr 46 mit der Spülzufuhröffnung 30 verbindet und in gleicher Weise wird das Spülrückgasventil 50 geöffnet, um somit die Spülrückführöffnung 36 mit dem Spülgasabführraum oder Vakuumraum 52 zu verbinden. Der Behälter 34 wird dabei gemäß dem mit Pfeilen dargestellten Spülgasfluss 32 vollständig gespült. Das zugeführte CO₂ läuft dabei über eine Drossel 62.

Gemäß Fig. 7 wird nun der Behälter 34 auf einen Vorspannungsdruck gebracht, in dem das Rückgasventil 50 geschlossen wird, so dass das CO₂ über das Spülsteuerventil 40 bis zum Erreichen eines gewünschten Vorspanndruckes einströmt.

Nun kann gemäß Fig. 8 das Füllventil 22 durch Anheben des Ventilelements 16 geöffnet werden, wobei der Behälter gefüllt wird. Hierbei strömt das austretende CO₂ über die Spülaustrittsöffnung 30 und das Spülsteuerventil 44 in den Spülzufuhrraum 46, so dass das entweichende für einen neuen Spülvorgang rückgewonnen wird. In diesem Zusammenhang ist zu sagen, dass der Spülzufuhrraum 46 und der Spülgasabführraum oder Vakuumraum 52 insbesondere Ringkanäle sind, die in einer Rundfüllmaschine am Außenumfang entlang laufen und mit jedem der zahlreichen Füllelemente 10 verbunden sind. Dies bedeutet, dass auf den Zufuhrraum 46 immer mehrere Füllelemente 10 gleichzeitig zugreifen und CO₂ entnehmen, als auch CO₂ zuführen.

Am Füllende wird gemäß Fig. 9 das Füllventil 22 geschlossen, indem das Ventilelement 16 über das Steuerelement 18 nach unten betätigt wird, so dass der Ventilkörper 19 an dem Ventilsitz 22 anliegt.

Gemäß Fig. 10 wird nun die Spülrückführöffnung 36 über ein Entlastungsventil 66 mit einem Entlastungsraum 68 verbunden, so dass sich ein noch bestehender Differenzdruck zum Umgebungsdruck ausgleichen kann.

In dem Prozessschritt der Fig. 11 bleiben alle Steuerventile 44, 50, 66 der Spülaustrittsöffnung 30 und der Spülrückführöffnung 36 geschlossen, so dass sich das Getränk beruhigen kann. Gemäß Fig. 11 wird nun noch einmal das Entlastungsventil 66 geöffnet, um einen Restüberdruck in den Entlastungsraum 68 abzuführen. Am Ende des Füllvorgangs kann dann die Ringdichtung 38 über das axiale Stellelement 56 wieder angehoben werden, so dass der Behälter freigegeben ist und von seiner Füllposition entfernt werden kann.

Es ist klar, dass die oben beschriebene Ausführungsform in keiner Weise beschränkend für diese Erfindung ist, sondern diese kann innerhalb des Schutzbereichs der nachfolgenden Ansprüche beliebig variiert werden.

Vorstehend wurde davon ausgegangen, dass es sich bei der Spülrückführöffnung (36) um eine einzige Öffnung handelt. Selbstverständlich kann die Spülrückführöffnung (36) auch derart ausgebildet sein, dass sie sich aus mehreren Öffnungen zusammensetzt, wobei die einzelnen Öffnungen beispielweise durch Stege voneinander getrennt sind.

### Bezugszeichenliste

- 10: Füllelement
- 12: Füllelementkörper
- 14: Produktkanal
- 16: Ventilelement
- 18: Steuermechanismus
- 19: Ventilkörper
- 20: Ventilsitz
- 22: Füllventil
- 23: unteres Ringende
- 24: Produktzufuhrkanal
- 26: Durchflussmesser
- 28: Abgabeöffnung
- 30: Spülaustrittsöffnung
- 32: Spülgasströmung
- 34: Behälter
- 36: Spülrückführöffnung
- 38: Dichtanordnung - Ringdichtung
- 40: Behälteröffnung
- 42: Spülkanal
- 44: Spülsteuerventil
- 46: Spülgaszufuhrraum - Gasraum
- 48: Rückgaskanal
- 50: Spülrückgasventil
- 52: Vakuumraum - Spülgasabfuhrraum
- 54: Behälterhalterung
- 56: axiales Stellelement
- 58: Faltenbalg
- 60: oberes Ende des Faltenbalgs
- 62: Drossel für Spülgaszufuhr
- 64: Entlastungsleitung
- 66: Entlastungsventil
- 68: Entlastungsraum unter Umgebungsdruck

## Patentansprüche

1. Füllelement (10) zum Befüllen von Behältern mit einer Flüssigkeit, umfassend einen länglichen Füllelementkörper (12), welcher einen axialen Produktkanal (14) umschließt, in welchem ein Ventilelement (16) bewegbar angeordnet ist, welches Ventilelement (16) einen Ventilkörper (19) aufweist, der mit einem an dem Füllelementkörper (12) angeordneten Ventilsitz ein Füllventil (22) bildet, wobei das Füllelement am unteren Ende des Produktkanals (14) eine Abgabeöffnung (28) aufweist,
wobei im Bereich der Abgabeöffnung (28) wenigstens eine Spülaustrittsöffnung (30) angeordnet ist, die über ein Spülsteuerventil (44) mit einer Spülgas-Zufuhr (46) verbunden ist, und wobei im Bereich der Abgabeöffnung (28) wenigstens eine Spülrückführöffnung (36) angeordnet ist, **dadurch gekennzeichnet, dass** die Spülaustrittsöffnung (30) die Abgabeöffnung (28) ringförmig umgibt, dass die Spülaustrittsöffnung (30) schräg nach unten und auf die zentrale Achse des Füllelementkörpers (12) geneigt ist, und dass die Spülrückführöffnung (36) oder die Spülrückführöffnungen (36) die Spülaustrittsöffnung (30) ringförmig umgibt/umgeben

2. Füllelement (10) nach Anspruch 1, **dadurch gekennzeichnet, dass** die Achse der Spülaustrittsöffnung (30) relativ zur zentralen Achse des Füllelementkörpers (12) einen Winkel von 5 bis 75 Grad einschließt,

3. Füllelement (10) nach Anspruch 1 oder 2, **dadurch gekennzeichnet, dass** die Spülrückführöffnung (36) oder die Spülrückführungsöffnungen (36) die Abgabeöffnung (28) ringförmig umgeben.

4. Füllelement (10) nach einem der vorhergehenden Ansprüche, **dadurch gekennzeichnet, dass** die Spülaustrittsöffnung (30) am Ende eines am Füllelementkörper (12) angeordneten Spülkanals (42) ist, in welchem ein Spülsteuerventil (44) angeordnet ist.

5. Füllelement (10) nach einem der vorhergehenden Ansprüche, **dadurch gekennzeichnet, dass** die Spülrückführöffnung (36) am Ende eines am Füllelementkörper (12) angeordneten Rückgaskanals (48) ausgebildet ist, in welchem ein Spülrückgasventil (50) angeordnet ist.

6. Füllelement (10) nach einem der vorhergehenden Ansprüche, **dadurch gekennzeichnet, dass** der Füllelementkörper (12) an seinem unteren Ende eine Dichtanordnung (38) trägt, die dazu konzipiert ist, in gasdichten Kontakt mit der Behälteröffnung (40) eines zu füllenden Behälters (34) zu kommen.

7. Füllelement (10) nach Anspruch 6, **dadurch gekennzeichnet, dass** die Dichtanordnung (38) am unteren Ringende (23) eines Faltenbalgs (58) angeordnet ist, dessen oberes Ende gasdicht mit dem unteren Ende des Füllelementkörpers (12) verbunden ist, und dass das Ringende (23) an einem Stellmechanismus (56) zum Verstellen des Ringendes in axialer Richtung angeordnet ist.

8. Füllelement (10) nach einem der vorhergehenden Ansprüche, **dadurch gekennzeichnet, dass** das das Ventilelement (16) über einen Steuermechanismus (18) axial relativ zum Ventilsitz (20) bewegbar ist.

9. Füllelement (10) nach einem der vorhergehenden Ansprüche, **dadurch gekennzeichnet, dass** die Abgabeöffnung (28), die Spülaustrittsöffnung (30) und gegebenenfalls die Spülrückführöffnung (36) innerhalb der Dichtanordnung (38) angeordnet sind.

10. Füllelement (10) nach einem der vorhergehenden Ansprüche, **dadurch gekennzeichnet, dass** es ein Freistrahl-Füllelement ist, bei welchem der Füllstrahl nach dem Füllventil nicht durch irgendwelche Leitmaßnahmen beeinflusst bzw. beeinträchtigt wird.

11. Füllmaschine umfassend mehrere Füllelemente nach einem der vorhergehenden Ansprüche, mit wenigstens einer unter jedem Füllelement (10) angeordneten Behälterhalterung (54), **dadurch gekennzeichnet, dass** die Behälterhalterung und/oder das Füllelement in axialer Richtung bewegbar ist/sind, um die Behälteröffnung (40) in Kontakt mit der Dichtanordnung (38) zu bringen.

12. Füllmaschine nach Anspruch 11, **dadurch gekennzeichnet, dass** sie für alle Füllelemente (10) eine zentrale Steuerung aufweist, die für jedes Füllelement (10) die Tätigkeit eines Spülsteuerventils (44) für die Spülaustrittsöffnung (30) und vorzugsweise die Tätigkeit eines Spülrückgasventils (50) für die Spülrückführöffnung (36) in zeitlicher Korrelation zur Betätigung des Ventilelements (16) steuert.

13. Verfahren zum Füllen von Behältern mit einer Flüssigkeit mittels eines Füllelements (10) einer Füllmaschine gemäß einem der vorhergehenden Ansprüche 11 oder 12, **dadurch gekennzeichnet, dass** ein Behälter zum Herstellen einer gasdichten Füllstellung in gasdichter Anlage mit der Dichtanordnung (38) des Füllelements gebracht wird, dass der Behälter zumindest vor dem Befüllen mit einem Spülgas (32) gespült wird.

14. Verfahren nach Anspruch 13 zum Befüllen mit CO₂-haltigen Flüssigkeiten, **dadurch gekennzeichnet, dass** als Spülgas CO2 verwendet wird, und dass das Befüllen des Behälters (34) unter einem gegenüber dem Umgebungsdruck erhöhten CO2-Gasdruck erfolgt.

## Claims

1. Filling element (10) for filling containers with a liquid, comprising an elongated filling element body (12), which surrounds an axial product channel (14), in which a valve element (16) is movably arranged, said valve element (16) having a valve body (19) which, together with a valve seat arranged on the filling element body (12), forms a filling valve (22), wherein the filling element has a dispensing opening (28) at the lower end of the product channel (14),
wherein at least one flushing outlet opening (30) is arranged in the region of the dispensing opening (28), which is connected to a flushing-gas supply (46) via a flushing control valve (44), and wherein at least one flushing return opening (36) is arranged in the region of the dispensing opening (28), **characterised in that** the flushing outlet opening (30) surrounds the dispensing opening (28) in ring fashion, that the flushing outlet opening (30) is inclined obliquely downwards and onto the central axis of the filling element body (12), and that the flushing return opening (36) or the flushing return openings (36) surround the flushing outlet opening (30) in ring fashion.

2. Filling element (10) according to claim 1, **characterised in that** the axis of the flushing outlet opening (30) encloses an angle of 5 to 75 degrees relative to the central axis of the filling element body (12).

3. Filling element (10) according to claim 1 or 2, **characterised in that** the flushing return opening (36) or the flushing return openings (36) surround the dispensing opening (28) in ring fashion.

4. Filling element (10) according to any one of the preceding claims, **characterised in that** the flushing outlet opening (30) is at the end of a flushing channel (42) arranged at the filling element body (12), arranged in which is a flushing control valve (44).

5. Filling element (10) according to any one of the preceding claims, **characterised in that** the flushing return opening (36) is formed at the end of a return gas channel (48) arranged at the filling element body (12), arranged in which is a flushing gas return valve (50).

6. Filling element (10) according to any one of the preceding claims, **characterised in that** the filling element body (12) carries at its lower end a sealing arrangement (38), which is designed so as to come into gas-tight contact with the container opening (40) of a container (34) which is to be filled.

7. Filling element (10) according to claim 6, **characterised in that** the sealing arrangement (38) is arranged at the lower ring end (23) of a folding bellows element (58), the upper end of which is connected gas-tight to the lower end of the filling element body (12), and that the ring end (23) is arranged at an adjusting mechanism (56) for adjusting movement of the ring end in an axial direction.

8. Filling element (10) according to any one of the preceding claims, **characterised in that** the valve element (16) can be moved by means of a control mechanism (18) axially relative to the valve seat (20).

9. Filling element (10) according to any one of the preceding claims, **characterised in that** the dispensing opening (28), the flushing outlet opening (30), and, if appropriate, the flushing return opening (36) are arranged inside the sealing arrangement (38).

10. Filling element (10) according to any one of the preceding claims, **characterised in that** it is a free-jet filling element i, with which the filling jet after the filling valve is not influenced or impeded by any guidance means.

11. Filling machine comprising a plurality of filling elements according to any one of the preceding claims, with at least one container holder (54) arranged beneath every filling element (10), **characterised in that** the container holder and/or the filling element is/are movable in the axial direction, in order to bring the container opening (40) in contact with the sealing arrangement (38).

12. Filling machine according to claim 11, **characterised in that** it comprises a central control unit for all the filling elements (10), which for each filling element (10) controls the activity of a flushing control valve (44) for the flushing outlet opening (30), and preferably the activity of a flushing return gas valve (50) for the flushing return opening (36) in a time correlation to the actuation of the valve element (16).

13. Method for filling containers with a liquid by means of a filling element (10) of a filling machine according to any one of the preceding claims 11 or 12, **characterised in that**, in order to establish a gas-tight filling position, a container is brought into gas-tight contact with the sealing arrangement (38) of the filling element, and that the container is flushed before filling with a flushing gas (32).

14. Method according to claim 13, for filling with liquids containing CO₂, **characterised in that** CO₂ is used as the flushing gas, and that the filling of the container (34) takes place at a CO₂ gas pressure which is raised in comparison with the ambient pressure.

## Revendications

1. Elément de remplissage (10) pour le remplissage de récipients avec un liquide, comprenant un corps d'élément de remplissage (12) oblong qui entoure un canal de produit (14) axial, dans lequel un élément de soupape (16) est agencé de manière mobile, lequel élément de soupape (16) présente un corps de soupape (19) qui forme une soupape de remplissage (22) avec un siège de soupape agencé au niveau du corps d'élément de remplissage (12), dans lequel l'élément de remplissage présente une ouverture de distribution (28) à l'extrémité inférieure du canal de produit (14),
dans lequel dans la zone de l'ouverture de distribution (28) au moins une ouverture de sortie de purge (30) est agencée, laquelle est reliée par le biais d'une soupape de commande de purge (44) à une alimentation de gaz de purge (46), et dans lequel dans la zone de l'ouverture de distribution (28) au moins une ouverture de retour de purge (36) est agencée, **caractérisé en ce que** l'ouverture de sortie de purge (30) entoure en forme d'anneau l'ouverture de distribution (28), **en ce que** l'ouverture de sortie de purge (30) est inclinée en biais vers le bas et sur l'axe central du corps d'élément de remplissage (12), et **en ce que** l'ouverture de retour de purge (36) ou les ouvertures de retour de purge (36) entourent en forme d'anneau l'ouverture de sortie de purge (30).

2. Elément de remplissage (10) selon la revendication 1, **caractérisé en ce que** l'axe de l'ouverture de sortie de purge (30) forme un angle de 5 à 75 degrés par rapport à l'axe central du corps d'élément de remplissage (12).

3. Elément de remplissage (10) selon la revendication 1 ou 2, **caractérisé en ce que** l'ouverture de retour de purge (36) ou les ouvertures de retour de purge (36) entourent en forme d'anneau l'ouverture de distribution (28).

4. Elément de remplissage (10) selon l'une des revendications précédentes, **caractérisé en ce que** l'ouverture de sortie de purge (30) est à l'extrémité d'un canal de purge (42) agencé au niveau du corps d'élément de remplissage (12), dans lequel une soupape de commande de purge (44) est agencée.

5. Elément de remplissage (10) selon l'une des revendications précédentes, **caractérisé en ce que** l'ouverture de retour de purge (36) est réalisée à l'extrémité d'un canal de gaz de retour (48) agencé au niveau du corps d'élément de remplissage (12), dans lequel une soupape de gaz de retour de purge (50) est agencée.

6. Elément de remplissage (10) selon l'une des revendications précédentes, **caractérisé en ce que** le corps d'élément de remplissage (12) porte à son extrémité inférieure un agencement étanche (38) qui est conçu afin de venir en contact étanche au gaz avec l'ouverture de récipient (40) d'un récipient (34) à remplir.

7. Elément de remplissage (10) selon la revendication 6, **caractérisé en ce que** l'agencement étanche (38) est agencé à l'extrémité annulaire (23) inférieure d'un soufflet (58), dont l'extrémité supérieure est reliée de manière étanche au gaz à l'extrémité inférieure du corps d'élément de remplissage (12), et que l'extrémité annulaire (23) est agencée au niveau d'un mécanisme de réglage (56) pour le réglage de l'extrémité annulaire dans le sens axial.

8. Elément de remplissage (10) selon l'une des revendications précédentes, **caractérisé en ce que** l'élément de soupape (16) est mobile axialement par rapport au siège de soupape (20) par le biais d'un mécanisme de commande (18).

9. Elément de remplissage (10) selon l'une des revendications précédentes, **caractérisé en ce que** l'ouverture de distribution (28), l'ouverture de sortie de purge (30) et éventuellement l'ouverture de retour de purge (36) sont agencées dans l'agencement étanche (38).

10. Elément de remplissage (10) selon l'une des revendications précédentes, **caractérisé en ce qu'**il est un élément de remplissage à jet libre, pour lequel le jet de remplissage n'est influencé ou altéré selon la soupape de remplissage par aucune mesure directrice.

11. Machine de remplissage comprenant plusieurs éléments de remplissage selon l'une des revendications précédentes, avec au moins un support de récipient (54) agencé sous chaque élément de remplissage (10), **caractérisé en ce que** le support de récipient et/ou l'élément de remplissage sont mobiles dans le sens axial afin d'amener l'ouverture de récipient (40) en contact avec l'agencement étanche (38).

12. Machine de remplissage selon la revendication 11, **caractérisée en ce qu'**elle présente pour tous les éléments de remplissage (10) une commande centrale qui commande pour chaque élément de remplissage (10) l'activité d'une soupape de commande de purge (44) pour l'ouverture de sortie de purge (30) et de préférence l'activité d'une soupape de gaz de retour de purge (50) pour l'ouverture de retour de purge (36) en corrélation temporelle pour l'actionnement de l'élément de soupape (16).

13. Procédé de remplissage de récipients avec un liquide au moyen d'un élément de remplissage (10) d'une machine de remplissage selon l'une des revendications précédentes 11 ou 12, **caractérisé en ce qu'**un récipient est amené pour l'établissement d'une position de remplissage étanche au gaz en appui étanche au gaz avec l'agencement étanche (38) de l'élément de remplissage, **en ce que** le récipient est purgé au moins avant le remplissage avec un gaz de purge (32).

14. Procédé selon la revendication 13 pour le remplissage avec des liquides contenant du CO₂, **caractérisé en ce que** du CO₂ est utilisé comme gaz de purge, et **en ce que** le remplissage du récipient (34) est effectué sous une pression de gaz de CO₂ augmentée par rapport à la pression ambiante.
